# FASCICULE DE BREVET EUROPEEN

(11) **EP 0 424 294 B1**
(45) Date de publication et mention de la délivrance du brevet: **16.12.1992**
(21) Numéro de dépôt: 90420454.2
(22) Date de dépôt: 19.10.1990
(51) Int. Cl.: E06B 9/24, E06B 3/66

(54) **Panneau isolant à double vitrage avec dispositif motorisé d'écran interposé entre les deux parois transparentes**
Isolierverglasung mit einem durch einen Motor angetriebenen, zwischen den beiden Glasscheiben eingebauten Vorhang
Insulated double glazing with a motor driven screen between the two panes

(30) Priorité: 20.10.1989 FR 8914092
(43) Date de publication de la demande: 24.04.1991
(73) Titulaire: SIMU, 70100 Gray (FR)
(72) Inventeur: Bresson, René, F-70100 Gray (FR); Grossard, Guy, F-70100 Gray (FR)
(74) Mandataire: Monnier, Guy

(56) Documents cités:
- EP-A- 0 154 218
- DE-A- 2 314 013
- FR-A- 2 623 847
- US-A- 2 631 339
- US-A- 4 096 903

## Description

On sait que pour l'habillage des façades, tout particulièrement dans les bâtiments de bureau, l'architecture moderne fait appel à des panneaux transparents convenablement fixés sur une ossature pratiquement invisible, lesdits panneaux comprenant deux vitrages montés de manière étanche sur un châssis périphérique.

C'est à ce type de panneaux que se réfère la présente invention, laquelle a pour but de doter lesdits panneaux d'un dispositif d'écran motorisé directement incorporé à l'intérieur de l'espace intermédiaire étanche formé entre les deux vitrages.

Le document DE-A-2 314 013 (LUNDBERG) montre un panneau de ce genre entre les deux vitrages duquel se déplace verticalement un écran souple dont le bord transversal supérieur est rendu solidaire d'une barre d'enroulement entraînée dans les deus sens de rotation par un mécanisme comprenant un moteur électrique associé à des fins de course et à un interrupteur-inverseur. La barre précitée est logée à l'intérieur d'une enveloppe ou berceau fixe qui est découpé d'une fente longitudinale pour le passage de l'écran dont le bord transversal inférieur est muni d'une barre d'inertie, laquelle commande les fins de course. Le moteur est monté dans le prolongement axial de la barre d'enroulement, à l'intérieur d'un logement qui fait latéralement saillie sur le côté extérieur du châssis qui maintient les deux vitrages.

Par suite de sa position, le moteur est bien accessible, mais la saillie qu'il détermine latéralement sur le châssis gêne l'implantation du panneau dans l'ossature destinée au montage de celui-ci.

Le panneau isolant à double vitrage suivant l'invention est défini à la revendication 1.

Le dessin annexé, donné à titre d'exemple, permettra de mieux comprendre l'invention, les caractéristiques qu'elle présente et les avantages qu'elle est susceptible de procurer :
Fig. 1 est une coupe verticale schématique de la partie supérieure d'un panneau établi conformément à la présente invention.
Fig. 2 est une coupe horizontale de détail à plus grande échelle, suivant le plan indiqué en II-II en fig. 1.
Fig. 3 illustre en perspective l'agencement du berceau et sa fixation à l'intérieur du panneau.
Fig. 4 montre en perspective, à l'état séparé, les éléments qui concourent à l'obturation de l'ouverture pratiquée latéralement dans le châssis pour le montage du mécanisme moteur du dispositif d'écran.

A la manière en soi connue, le panneau isolant considéré en fig 1 et 2 comprend deux parois transparentes ou glaces 1 et 2 dont le bord est rendu solidaire d'un châssis carré ou rectangulaire 3, avec interposition de joints d'étanchéité 4. On observera que l'épaisseur de ce panneau est quelque peu supérieure à celle des panneaux classiques du même type, de façon à ce que l'espace intermédiaire ménagé entre les glaces 1 et 2 soit apte à recevoir le mécanisme d'écran motorisé qui sera décrit plus loin. Bien évidemment, l'atmosphère de cet espace intermédiaire, traitée pour éviter toute condensation, est séparée de manière étanche de l'atmosphère extérieure.

Lors de la construction du panneau, on a fait comporter à celui-ci un berceau 5 qui, comme montré en fig. 3, est établi à une section substantiellement circulaire ; ce berceau 5 présente une fente longitudinale 5a qui s'étend sur toute sa longueur et qui est tournée obliquement vers le bas. A l'opposé de cette fente 5a, le berceau 5 est pourvu de deux prolongements verticaux 5b dont le bord libre est solidaire d'un rebord 5c profilé pour déterminer une rainure longitudinale. Cette rainure est apte à venir coopérer, moyennant coulissement axial du berceau 5, avec deux lèvres longitudinales correspondantes 3a prévues au niveau de la face intérieure du profilé utilisé pour la réalisation du châssis 3, en assurant de la sorte la fixation dudit berceau dans ce châssis.

Dans le berceau 5 est monté un tambour d'enroulement 6 sur la périphérie duquel est fixé le bord supérieur d'un store ou autre écran schématisé en 7 en fig. 1, lequel écran est engagé à travers la fente inférieure 5a de façon à permettre son déplacement vertical à l'intérieur de l'espace intermédiaire précité, moyennant manoeuvre en rotation du tambour 6. Ce dernier est centré en rotation dans le berceau 5 ; à cet effet l'une de ses extrémités est fermée par un embout 8 solidaire d'un axe 8a sur l'extrémité dépassante duquel est monté fou un flasque 9 à profil circulaire, fixé par sa périphérie à la paroi intérieure du berceau 5.

L'entraînement en rotation du tambour 6 est opéré à l'aide d'un mécanisme qui est logé à l'intérieur dudit tambour et qui comprend, à la façon usuelle dans l'industrie des stores, un moteur électrique 10 associé à un réducteur de vitesse 11. L'arbre de sortie 11a de ce réducteur 11 est profilé pour s'emmancher, moyennant déplacement axial de l'ensemble 10-11, à l'intérieur du moyeu d'un organe d'entraînement 12 solidaire du tambour 6.

A l'opposé du réducteur 11, le moteur 10 est suporté de manière démontable à l'intérieur du tambour 6 par un embout 13a à section carrée, propre à s'emmancher axialement dans la partie centrale de la carcasse dudit moteur. Cet embout 13a est solidaire axialement d'un support 13 agencé à la manière d'un bouchon amovible apte à s'engager à force à l'intérieur d'un joint annulaire 14, lui-même rapporté à l'intérieur d'une ouverture 3b prévue latéralement dans le châssis 3.

Fig. 2 et 4 font bien apparaître l'agencement du bouchon 13 et du joint 14. L'ouverture axiale de ce joint 14 présente un profil tronconique auquel correspond sur le bouchon 13 une partie conjuguée, suivie d'un prolongement axial cylindrique destiné à venir s'engager dans l'ouverture d'une bague de guidage 15 emmanchée à force à l'intérieur du débouché correspondant du berceau 5, laquelle bague assure ainsi le centrage de l'extrémité du tambour 6.

Pour le passage du câble 16 qui assure l'alimentation électrique du moteur 10, on a ménagé dans le bouchon 13 un alésage longitudinal 13b qu'il est évidemment nécessaire de rendre étanche après montage de l'ensemble 10-11 dans le tambour 6. A cet effet, on a recours à une douille 17 réalisée en une matière déformable afin de faire fonction de presse-étoupe. Cette douille 17 est portée par un poussoir 18 à profil en demi-lune, introduit dans un logement 13c du bouchon 13 et retenu en place à l'aide de vis.

Pour éviter tout déplacment axial intempestif de ce bouchon 13 une fois mis en place avec le poussoir 18, l'invention prévoit une clavette 19 découpée d'une ouverture allongée 19a destinée à chevaucher le câble 16. Cette clavette 19 est introduite, par coulissement vertical à partir d'une entrée 3d (fig. 4) pratiquée dans le châssis 3, dans un logement défini par des nervures extérieures longitudinales 3e dudit châssis.

On observera que le bouchon 13 est avantageusement muni, au niveau de sa face extérieure, de saillies 13d identiques aux nervures 3e de la face extérieure du châssis 3. On obtient de la sorte un profil continu qui permet la mise en place du joint d'étanchéité usuel associé à chaque panneau.

On comprend sans peine les avantages présentés par la structure qui vient d'être exposée. Le panneau isolant obtenu est ainsi équipé d'un dispositif d'écran motorisé qui est incorporé audit panneau et qui est susceptible d'être manoeuvré à l'aide d'un interrupteur-inverseur de type classique, étant toutefois remarqué que dans le cas considéré, le règlage des fins de course de l'écran doit pouvoir être effectué à l'aide de l'interrupteur-inverseur précité. En cas d'avarie, le mécanisme moteur 10-11 peut être remplacé moyennnant extraction de la clavette 19 et du bouchon 13 avec son poussoir 18 et le presse-étoupe 17 ; après mise en place d'un nouvel ensemble, l'atmosphère intérieure est traitée avant obturation de l'ouverture du châssis à l'aide du bouchon 13 et de ses accessoires.

## Revendications

1. Panneau isolant à double vitrage, du genre comprenant, entre deux glaces (1, 2) fixées de manière étanche sur un châssis périphérique (3) destiné à être assemblé à une ossature, un écran souple (7) dont le bord supérieur traverse une fente longitudinale (5a) pratiquée dans un berceau fixe (5) pour venir se fixer à un organe tournant (6) entraîné dans les deux sens par un mécanisme-moteur électrique (10-11) associé à des fins de course et à un interrupteur-inverseur de commande, caractérisé en ce que l'organe tournant est constitué par un tambour creux (6) à l'intérieur duquel est directement logé le mécanisme moteur (10-11) qui est introduit dans ledit tambour par coulissement axial à partir de l'une des extrémités ouvertes de celui-ci et dont l'extrémité correspondante est fixée de façon démontable à un bouchon amovible (13) engagé de manière étanche dans une ouverture (3b) ménagée latéralement dans le châssis (3).

2. Panneau suivant la revendication 1, caractérisé en ce que le berceau (5) est supporté par le châssis (3) à l'aide de prolongements verticaux (5b) pourvus en bout de rebords (5c) aptes à coopérer avec des lèvres correspondantes (3a) dudit châssis.

3. Panneau suivant la revendication 1, caractérisé en ce que l'extrémité du mécanisme moteur (10-11) opposée à celle qui est supportée par le bouchon (13) est elle-même supportée par emmanchement de l'arbre de sortie (11a) du réduteur de vitesse (11) à l'intérieur du moyeu d'un organe d'entraînement (12) solidaire de la paroi intérieure du tambour (6).

4. Panneau suivant la revendication 1, caractérisé en ce que le bouchon (13) est pourvu d'un embout axial (13a) engagé dans la carcasse du moteur (10).

5. Panneau suivant la revendication 1, caractérisé en ce que le bouchon (13) présente une partie tronconique qui coopére avec l'ouverture à profil correspondant d'un joint annulaire (14) engagé dans l'ouverture (3b) du châssis (3).

6. Panneau suivant la revendication 5, caractérisé en ce qu'en avant de sa partie tronconique, le bouchon (13) présente une partie cylindrique engagée dans l'ouverture d'une bague de guidage (15) emmanchée dans le débouché correspondant du berceau (5).

7. Panneau suivant la revendication 1, caractérisé en ce que l'extrémité du tambour (6) opposée à celle qui est tournée en direction de l'ouverture latérale (3b) du châssis est supportée dans le berceau (5) par un flasque circulaire (9) monté fou sur un axe (8a) solidaire d'un embout (8) emmanché à force dans le débouché du tambour.

8. Panneau suivant la revendication 1, caractérisé en ce que l'étanchéité du passage du câble électrique d'alimentation (16) à travers le bouchon (13) est opérée à l'aide d'une bague presse-étoupe (17) associée à un poussoir (18) fixé de manière amovible dans un logement (13c) du bouchon.

9. Panneau suivant la revendication 1, caractérisé en ce que le maintien en place axial du bouchon (13) est opéré à l'aide d'une clavette amovible (19) qui est engagée par coulissement entre des nervures parallèles (3e) du châssis (3).

10. Panneau suivant la revendication 9, caractérisé en ce que la face extérieure du bouchon (13) comporte des saillies (13d) qui prolongent les nervures extérieures (3e) du châssîs.

## Patentansprüche

1. Isolierverglasung mit einem Vorhang (7) zwischen beiden Glasscheiben (1, 2), welche dichtabschließend in einem sie umgebenden, in einem Gerüst montierbaren Rahmen (3) angebracht sind, wobei die Vorderkante des Vorhangs (7) einen länglichen, in einem festen Träger (5) ausgebildeten Schlitz (5a) durchquert, um an einem Drehelement (6) befestigt zu werden, welches in beide Richtungen durch einen elektrischen, mit Endstellungen und einem Kippschalter versehenen Antriebsmechanismus (10-11) angetrieben wird,
**dadurch gekennzeichnet, daß**
das Drehelement aus einer hohlen Walze (6) besteht, in der der Antriebsmechanismus (10-11) unmittelbar untergebracht ist, welcher in die Walze von einem ihrer offenen Enden her eingeschoben ist, wobei sein entsprechendes Ende lösbar mit einem herausnehmbaren Pfropfen (13) verbunden ist, der in einer seitlich in dem Rahmen (3) ausgesparten Öffnung (3b) dicht eingesetzt ist.

2. Verglasung gemäß Anspruch 1,
**dadurch gekennzeichnet, daß**
der Träger (5) von dem Rahmen (3) mittels vertikaler, am Ende mit Kanten (5c) versehenen Verlängerungen (5b) gehalten wird, wobei die Kanten geeignet sind, mit entsprechenden Leisten (3a) des Rahmens zusammenzurwirken.

3. Verglasung gemäß Anspruch 1,
**dadurch gekennzeichnet,** **daß**
das eine Ende des Antriebsmechanismus (10-11), das dem durch den Pfropfen (13) gehaltenen Ende gegenüberliegt, seinerseits durch Hineinstecken der Abtriebswelle (11a) des Untersetzungsgetriebes (11) in das Nabeninnere eines Antriebselementes (12) gehalten wird, welches mit der Innenwand der Walze (6) verbunden ist.

4. Verglasung gemäß Anspruch 1,
**dadurch gekennzeichnet, daß**
der Pfropfen (13) mit einem axialen, in Eingriff mit dem Antriebsgehäuse (10) stehenden Ansatzstück (13a) versehen ist.

5. Verglasung gemäß Anspruch 1,
**dadurch gekennzeichnet, daß**
der Pfropfen (13) einen konischen Abschnitt aufweist, der mit der entsprechend eines Dichtrings (14) profilierten Öffnung zusammenwirkt, wobei der Dichtring (14) in die Öffnung (3b) des Rahmens (3) eingefügt ist.

6. Verglasung gemäß Anspruch 5,
**dadurch gekennzeichnet, daß**
der Pfropfen (13) vor seinem konischen Abschnitt einen zylindrischen Abschnitt aufweist, der in die Öffnung eines in die entsprechende Ausgangsöffnung des Trägers (5) eingefügten Führungsringes (15) eingepaßt ist.

7. Verglasung gemäß Anspruch 1,
**dadurch gekennzeichnet, daß**
das Ende der Walze (6), das dem der seitlichen Öffnung (3b) des Rahmens zugewandten Ende gegenüberliegt, auf dem Träger (5) von einem lose auf einer Achse (8a) montierten Kreisflansch (9) gelagert wird, wobei die Achse mit einem in die Ausgangsöffnung der Walze eingedrückten Ansatzstück (8) verbunden ist.

8. Verglasung gemäß Anspruch 1,
**dadurch gekennzeichnet, daß**
die Dichtigkeit des Durchgangs für das elektrische Versorgungskabel (16) durch den Pfropfen (13) mittels eines Stopfbuchsrings (17) erreicht wird, der mit einem in einem Sitz (13c) des Pfropfens lösbar angebrachten Eindrückelement (18) verbunden ist.

9. Verglasung gemäß Anspruch 1,
**dadurch gekennzeichnet, daß**
der Pfropfen (13) in axialer Richtung durch einen lösbaren Keil (19) gehalten wird, der verschiebbar zwischen parallelen Rippen (3e) des Rahmens (3) angebracht ist.

10. Verglasung gemäß Anspruch 9,
**dadurch gekennzeichnet, daß**
die Außenfläche des Pfropfens (13) Vorsprünge (13d) aufweist, die die Außenrippen (3e) des Rahmens verlängern.

## Claims

1. An insulated double glazing panel of the type comprising, between two panes (1, 2), secured in a watertight manner on a surrounding frame (3) intended to be assembled in a framework, a flexible screen (7), the upper edge of which traverses a longitudinal slot (5a) provided in a rigid housing (5) to be secured to a rotatable member (6) driven in both directions by an electric motor mechanism (10-11) associated with stop members and a changeover control switch, characterised in that the rotatable member is formed by a hollow drum (6) inside which is directly accommodated the motor mechanism (10-11) which is introduced into said drum by axial sliding from one of the open ends of said drum, and the corresponding end of said motor mechanism, is secured in a disasemblable manner to a detachable plug (13) which engages in a tight manner in an aperture (3b) provided laterally in the frame (3).

2. Panel according to claim 1, characterised in that the housing (5) is supported by the frame (3) by means of vertical extension members (5b) which are provided with raised edges (5c) suitable for cooperating with the corresponding lips (3a) of said frame.

3. Panel according to claim 1, characterised in that the end of the motor mechanism (10-11) which is opposed to the end supported by the plug (13), is itself supported by the fitting of the output shaft (11a) of the speed reducer (11) internally of the hub of a drive member (12) integrally connected to the internal wall of the drum (6).

4. Panel according to claim 1, characterised in that the plug (13) is provided with an axial tip (13a) which engages in the body of the motor (10).

5. Panel according to claim 1, characterised in that the plug (13) has a truncated portion which cooperates with the correspondingly shaped aperture of an annular joint (14) engaging in the aperture (3b) of the frame (3).

6. Panel according to claim 5, characterised in that, before its truncated portion, the plug (13) has a cylindrical portion engaging in the aperture of a guide ring (15) fitted in the corresponding opening of the housing (5).

7. Panel according to claim 1, characterised in that the end of the drum (6) which is opposed to the end facing the lateral aperture (3b) of the frame is supported in the housing (5) by a circular web (9) mounted loosely on a spindle (8a) integrally connected to a tip (8) force-fitted into the opening of the drum.

8. Panel according to claim 1, characterised in that the watertightness of the electric supply cable duct (16) through the plug (13) is effected by means of a packing ring (17) associated with a button (18) detachably secured in a recess (13c) of the plug.

9. Panel accordingly to claim 1, characterised in that the plug (13) is retained in position axially by means of a detachable cotter-pin (19) which engages, by sliding, between the parallel flanges (3e) of the frame (3).

10. Panel according to claim 9, characterised in that the external face of the plug (13) comprises protrusions (13d) which lengthen the external flanges (3e) of the frame.
